# EUROPÄISCHE PATENTSCHRIFT

(11) **EP 3 357 361 B1**
(45) Veröffentlichungstag und Bekanntmachung des Hinweises auf die Patenterteilung: **29.12.2021**
(21) Anmeldenummer: 17154370.5
(22) Anmeldetag: 02.02.2017
(51) Int. Cl.: A41D 19/015

(54) **HANDSCHUH MIT EINER BEREICHSWEISE GERIPPTEN INNENHANDFLÄCHE**
GLOVE HAVING A PARTIALLY RIBBED PALM PORTION
GANT COMPORTANT UNE PAUME PARTIELLEMENT RAINURÉE

(43) Veröffentlichungstag der Anmeldung: 08.08.2018
(73) Patentinhaber: W+R GmbH, 72555 Metzingen (DE)
(72) Erfinder: Junger, Hannes, 72555 Metzingen (DE); Bouckaert, Luc, 8000 Brugge (BE)
(74) Vertreter: Kohler Schmid Möbus Patentanwälte

(56) Entgegenhaltungen:
- EP-A1- 1 000 557
- GB-A- 2 515 610
- JP-A- 2014 101 600
- US-A1- 2007 209 097
- US-A1- 2013 205 469
- US-A1- 2015 366 228
- US-A1- 2016 058 083

## Beschreibung

Die Erfindung betrifft einen Handschuh, der an seiner Innenhand zumindest einen Bereich mit einer Rippe aufweist.

Die GB 2515610 A offenbart einen Handschuh, der zur Erhöhung der Rutschfestigkeit im Bereich seiner Finger Rillen aufweist.

Aus der EP 1 000 557 A1 ist ein Golfhandschuh bekannt, der quer verlaufende Rippen an den Fingern aufweist.

Auch aus den US 2015/0366228 A1, US 2016/0058083 A1, US 2013/0205469 A1, US 2007/0209097 A1 und JP 2014-101600 A sind Handschuhe bekannt, die an ihren Fingern quer verlaufende Rippen aufweisen.

Es sind beispielsweise Golfhandschuhe bekannt, die über die gesamte Handfläche eine Rippe aufweisen, die ein Hochrutschen des Griffs im Schwung verhindert. Die Rippe soll demnach ein Verrutschen des Griffs des Golfschlägers quer zur Erstreckungsrichtung der Rippe verhindern. Daraus ergibt sich, dass der Golfschläger an der Rippe anliegen soll.

Bei anderen Sportarten ist es jedoch häufig wünschenswert, dass Bereiche des Handschuhs geschaffen werden, die eine verminderte Haft- und Gleitreibungseigenschaft aufweisen.

Aufgabe der vorliegenden Erfindung ist es, einen Handschuh bereitzustellen, der zumindest in einem Bereich eine reduzierte Haft- und/oder Gleitreibungseigenschaft im Vergleich zu den übrigen Bereichen des Handschuhs aufweist.

Gelöst wird diese Aufgabe erfindungsgemäß durch einen Handschuh mit den Merkmalen des Anspruchs 1. Wenn die beiden Rippen einen Winkel von α = 0° zueinander aufweisen, verlaufen sie exakt parallel zueinander. Geringe Variationen der Parallelität sind jedoch möglich, weshalb erfindungsgemäß ein Bereich von 0 ≤ α ≤ 25 vorgesehen ist. Die Rippen eines Bereichs weisen jedoch die gleiche Grunderstreckungsrichtung auf. Dadurch, dass die Innenhand des Handschuhs in einem Bereich zumindest zwei Rippen aufweist, wird die Auflagefläche für beispielsweise ein Sportgerät reduziert, sodass eine verringerte Haft- und/oder Gleitreibung in diesem Bereich realisiert wird. Wenn beispielsweise ein Handschuh eines Langläufers entsprechend mit Rippen versehen ist, so kann der Stock des Langläufers beim Nachvorneführen der Stöcke weiter nach vorn geführt werden, da die Bewegung nicht durch eine übermäßige Haftreibung oder Gleitreibung des Handschuhs gebremst wird. Der Skistock eines Langläufers kann dadurch eine größere Pendelbewegung ausführen.

Besonders bevorzugt ist es, wenn mehr als zwei Rippen vorgesehen sind, die einen Winkel α im Bereich 0 ≤ α ≤ 25° zueinander aufweisen. Insbesondere können in einem Bereich beispielsweise bis zu acht Rippen vorgesehen sein, die im Wesentlichen nebeneinander angeordnet sind und einen gewissen Abstand von 1 bis 6 mm aufweisen.

Gemäß einer Variante der Erfindung kann vorgesehen sein, dass mehrere Rippen des Bereichs parallel zueinander angeordnet sind. So ergibt sich ein gerichteter Bereich, in dem die Reibung reduziert ist.

Weiterhin kann vorgesehen sein, dass sich der Winkel α zwischen zwei Rippen entlang des Verlaufs der Rippen vergrößert. Beispielsweise kann sich der Winkel in Richtung Fingerspitze des Handschuhs vergrößern, sodass sich die Rippen quasi auffächern.

Besondere Vorteile ergeben sich, wenn zumindest eine Rippe einen dreieckförmigen Querschnitt aufweist. Insbesondere kann eine Rippe klingen- oder schneidenartig ausgebildet sein. Dadurch ergibt sich an dem freien Ende der Rippe ein besonders schmaler Grat und geringer Auflagebereich, der eine Reibung verursachen könnte.

Die Rippen können beispielsweise eine Höhe im Bereich von 0,1 bis 0,8 cm aufweisen.

Weitere Vorteile ergeben sich, wenn zumindest eine Rippe sich an ihrem Endbereich in der Höhe verjüngt. Dies bedeutet, dass die Rippe an ihren Endbereichen ausläuft. Auch dadurch kann die Reibung verringert und die Funktionalität eines Handschuhs verbessert werden.

Zumindest eine Rippe kann einen linienförmigen Auflagebereich aufweisen. Dadurch wird die Auflagefläche bzw. der Kontaktbereich zwischen einem Sportgerät und dem Handschuh minimiert. Außerdem kann durch die Richtung der linienförmigen Auflage bzw. des linienförmigen Auflagebereichs eingestellt werden, in welcher Richtung die Reibung minimiert werden soll.

Gemäß einer Ausführungsform kann vorgesehen sein, dass eine oder mehrere Rippen gekrümmt sind. Durch diese Maßnahme ist es möglich, die Rippen dem vorgegebenen Einsatzzweck anzupassen. Die Rippen können dabei nach links oder nach rechts gekrümmt sein. Sämtliche Rippen eines Bereichs können in die gleiche Richtung gekrümmt sein.

Gemäß einer Ausführungsform kann vorgesehen sein, dass der Bereich im Bereich des dem kleinen Fingers zugeordneten Mittelhandknochens angeordnet ist. Die Rippen können dabei im Wesentlichen in Richtung des Mittelhandknochens angeordnet sein. Somit ergibt sich eine Reibungsminimierung in Längsrichtung des Handschuhs. Dies hat insbesondere Vorteile beim Skifahren, wenn der Skistock eine Pendelbewegung ausführen soll.

Weiterhin kann ein Bereich im Bereich des Phalanx media des kleinen Fingers vorgesehen sein. Die Rippen in den Bereichen des kleinen Fingers können deutlich kürzer ausgebildet sein als die Rippen im Bereich des Mittelhandknochens. Außerdem können sie eine andere Richtung und/oder andere Krümmung aufweisen.

Insbesondere kann vorgesehen sein, dass mehrere Bereiche mit unterschiedlich gekrümmten Rippen vorgesehen sind. Die Rippen eines Bereichs können dabei dem Grunde nach die gleiche Krümmung aufweisen. Die Krümmungsradien können unterschiedlich sein. Beispielsweise können alle Rippen nach links oder alle Rippen nach rechts gekrümmt sein. Insbesondere können mehrere Bereiche mit gekrümmten Rippen vorgesehen sein, wobei die Krümmungsrichtungen der Bereiche unterschiedlich sind. Innerhalb eines Bereichs können geradlinige und gekrümmte Rippen kombiniert werden.

Auch können unterschiedlich lange Rippen in einem Bereich vorgesehen sein. Insbesondere kann eine Rippe eines Bereichs eine Länge von ≤ 50 % der Länge einer anderen Rippe des Bereichs aufweisen. Die Länge der Rippen stellt einen weiteren Parameter dar, mit dem die Ausgestaltung des Handschuhs auf die jeweilige Sportart angepasst werden kann.

Die Rippen können an einem Handschuhbesatz, vorzugsweise aus einem Polymer, ausgebildet sein. Dabei kann der Handschuhbesatz an der Innenhand des Handschuhs vorgesehen sein. Der Handschuhbesatz kann unterschiedliche Bereiche mit unterschiedlichen Strukturierungen aufweisen, die auf unterschiedliche Einsatzzwecke abgestimmt sind.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: die Draufsicht auf eine Innenhand eines Fingerhandschuhs;
- Fig. 2: eine Seitenansicht einer Rippe;
- Fig. 3: eine Querschnittsdarstellung einer Rippe.

Die Fig. 1 zeigt eine Draufsicht auf eine Innenhand eines Handschuhs 1. Insbesondere zeigt die Fig. 1 den Besatz 2 der Innenhand eines Handschuhs 1. Der Handschuh 1 weist Bereiche 3, 4, 5 auf, in denen Rippen vorgesehen sind. Dabei weist der Bereich 3 die Rippen 3.1 bis 3.6 auf. Der Bereich 3 befindet sich im Bereich des dem kleinen Finger zugeordneten Mittelhandknochens. Er weist eine Länge von etwa 3 cm bis 5 cm, je nach Handschuhgröße, auf. Außerdem weist er eine Breite im Bereich von 2 cm bis 3 cm, je nach Handschuhgröße, auf. Die Rippen 3.1 bis 3.6 sind im Wesentlichen parallel angeordnet und leicht nach links, zur Innenhandmitte, gekrümmt. Außerdem weisen sie in etwa den gleichen Abstand auf. Die Rippe 3.6 ist deutlich kürzer als die übrigen Rippen 3.1 bis 3.5, insbesondere weniger als 50 % so lang.

Im Bereich 4 sind Rippen 4.1 bis 4.7 vorgesehen, wobei die Rippe 4.1 deutlich kürzer ist als die anderen Rippen 4.2 bis 4.6. Die Rippen 4.1 bis 4.6 weisen wiederum etwa den gleichen Abstand auf. Die Rippen 4.2 bis 4.7 weisen im Wesentlichen die gleiche Länge auf. Anhand der Rippen 4.6 und 4.7 ist zu erkennen, dass die Rippen zunächst einen Winkel α₁ von etwa 10° und im weiteren Verlauf einen Winkel α₂ von mehr als 10° aufweisen. Insbesondere ändert sich der Winkel α im Verlauf der Erstreckung der Rippen 4.6, 4.7.

Weiter ist zu erkennen, dass die Rippen 4.1 bis 4.7 im Bereich 4 leicht nach rechts gekrümmt sind, wobei die Krümmungsradien uneinheitlich, insbesondere verschieden, sind.

Im Bereich 5 sind Rippen 5.1 bis 5.7 vorgesehen, wobei die Rippen 5.1 bis 5.7 unterschiedliche Längen aufweisen. Die Rippen 5.1 und 5.7 sind deutlich kürzer als die Rippen 5.2 und 5.3. Die Rippen 5.2 bis 5.4 sind im Wesentlichen parallel angeordnet, allerdings ist der Winkel α zwischen jeweils zwei Rippen 5.2 bis 5.4 etwas größer als 0°.

Die Rippen 5.1 bis 5.7 sind im Vergleich zu den Rippen 4.1 bis 4.7 etwas schräger ausgerichtet. Insbesondere sind sie schräg zur Erstreckungsrichtung des kleinen Fingers ausgerichtet.

Die Rippen 3.1 bis 3.6 weisen eine leichte Krümmung nach links auf, während die Rippen 4.1 bis 4.7 und 5.1 bis 5.7 eine leichte Krümmung nach rechts zur Handkante aufweisen. Die Bereiche 4 und 5 weisen eine ähnliche Breite auf, insbesondere die gleiche Breite wie der Bereich 3. Allerdings sind die Bereiche 4 und 5 deutlich kürzer als der Bereich 3. Der Bereich 4 hat eine Länge von etwa 2 cm und der Bereich 5 hat eine Länge von etwa 1,5 cm.

Weiterhin ist der Fig. 1 zu entnehmen, dass der Handschuh 1 an seiner Innenhand noch weitere Bereiche 7, 8 aufweist, die eine andere Strukturierung aufweisen als die gerippten Bereiche 3, 4, 5.

Die Fig. 2 zeigt eine Seitenansicht der Rippe 3.1. Hier ist zu erkennen, dass die Rippe 3.1 über ihre Länge eine im Wesentlichen konstante Höhe aufweist. Insbesondere beträgt die Höhe im Bereich 1 bis zu 8 mm. In den Endbereichen 10, 11 reduziert sich jedoch die Höhe der Rippe 3.1. Dies bedeutet, dass sie in den Endbereichen ausläuft. Die anderen Rippen sind in ihrem Längsprofil ähnlich gestaltet, insbesondere laufen sie an ihren Enden aus.

Die Fig. 3 zeigt eine Querschnittsdarstellung durch die Rippe 3.1 gemäß der Linie III-III der Fig. 2. Hier ist zu erkennen, dass die Rippe 3. 1 im Querschnitt im Wesentlichen dreieck- oder klingenförmig ausgebildet ist. Sie weist eine linienartige Spitze 12 auf. Das Verhältnis von Breite an der Basis zu Höhe im Bereich der Schnittlinie III-III der Fig. 2 beträgt im Wesentlichen 1:1.

Die Rippen aller Bereiche 3, 4, 5 können im Wesentlichen die gleiche Höhe aufweisen. Es ist jedoch auch denkbar, dass die Rippen in den Bereichen 4 und 5 eine geringere Höhe aufweisen als die Rippen im Bereich 3. Auch die äußeren Rippen eines Bereichs 3, 4, 5, nämlich die Rippen 3.1, 3.6, 4.1, 4.7 und 5.1, 5.7 können eine geringere Höhe aufweisen als die Rippen, die dazwischen angeordnet sind.

## Patentansprüche

1. Handschuh (1), der an seiner Innenhand zumindest einen Bereich (3, 4, 5) mit zumindest zwei Rippen (3.1 - 3.6, 4.1 - 4.7, 5.1 -5.7) aufweist, die einen Winkel α im Bereich 0 ≤ α ≤ 25° zueinander aufweisen, **dadurch gekennzeichnet, dass** jeweils ein Bereich (4, 5) im Bereich des Phalanx proximalis und des Phalanx media des kleinen Fingers vorgesehen ist und die Rippen (4.1 - 4.7) eine Grunderstreckungsrichtung in Richtung des kleinen Fingers aufweisen.

2. Handschuh nach Anspruch 1, **dadurch gekennzeichnet, dass** in dem Bereich (3, 4, 5) mehr als zwei Rippen (3.1 - 3.6, 4.1 - 4.7, 5.1 - 5.7) vorgesehen sind, die einen Winkel α im Bereich 0 ≤ α ≤ 25° zueinander aufweisen.

3. Handschuh nach einem der vorhergehenden Ansprüche, **dadurch gekennzeichnet, dass** mehrere Rippen (3.1 - 3.6, 4.1 - 4.7, 5.1 - 5.7) des Bereichs (3, 4, 5) parallel zueinander angeordnet sind.

4. Handschuh nach einem der vorhergehenden Ansprüche, **dadurch gekennzeichnet, dass** sich der Winkel α zwischen zwei Rippen (3.1 - 3.6, 4.1 - 4.7, 5.1 - 5.7) entlang des Verlaufs der Rippen (3.1 - 3.6, 4.1 - 4.7, 5.1 - 5.7) vergrößert.

5. Handschuh nach einem der vorhergehenden Ansprüche, **dadurch gekennzeichnet, dass** zumindest eine Rippe (3.1 - 3.6, 4.1 - 4.7, 5.1 - 5.7) einen dreieckförmigen Querschnitt aufweist.

6. Handschuh nach einem der vorhergehenden Ansprüche, **dadurch gekennzeichnet, dass** zumindest eine Rippe (3.1 - 3.6, 4.1 - 4.7, 5.1 - 5.7) sich an ihren Endbereichen (10,11) in der Höhe verjüngt.

7. Handschuh nach einem der vorhergehenden Ansprüche, **dadurch gekennzeichnet, dass** eine oder mehrere Rippen (3.1 - 3.6, 4.1 - 4.7, 5.1 - 5.7) gekrümmt sind.

8. Handschuh nach einem der vorhergehenden Ansprüche, **dadurch gekennzeichnet, dass** ein Bereich (3) mit mindestens zwei Rippen (3.1 - 3.6) im Bereich des dem kleinen Finger zugeordneten Mittelhandknochen angeordnet ist.

9. Handschuh nach einem der vorhergehenden Ansprüche, **dadurch gekennzeichnet, dass** mehrere Bereiche (3, 4, 5) mit unterschiedlich gekrümmten Rippen (3.1 - 3.6, 4.1 - 4.7, 5.1 - 5.7) vorgesehen sind.

10. Handschuh nach einem der vorhergehenden Ansprüche, **dadurch gekennzeichnet, dass** mehrere Bereiche (3, 4, 5) mit gekrümmten Rippen (3.1 - 3,6, 4.1 - 4.7, 5.1 - 5.7) vorgesehen sind, wobei die Krümmungsrichtungen der Bereiche (3, 4, 5) unterschiedlich sind.

11. Handschuh nach einem der vorhergehenden Ansprüche, **dadurch gekennzeichnet, dass** eine Rippe (3.6, 4.1, 5.1, 5.7) eines Bereichs (3, 4, 5) eine Länge von ≤ 50 % der Länge einer anderen Rippe (3.1 - 3.5, 4.2 - 4.7, 5.2 - 5.6) des Bereichs aufweist.

12. Handschuh nach einem der vorhergehenden Ansprüche, **dadurch gekennzeichnet, dass** die Rippen (3.1 - 3.6, 4.1 - 4.7, 5.1 - 5.7) an einem Handschuhbesatz (2), vorzugsweise aus einem Polymer, ausgebildet sind.

## Claims

1. Glove (1) which on its palm has at least one region (3, 4, 5) having at least two ribs (3.1-3.6, 4.1-4.7, 5.1-5.7) which form an angle α in the range 0 ≤ α < 25° to one another, **characterized in that** in each case one region (4, 5) is provided in the region of the proximal phalanx and the middle phalanx of the little finger and the ribs (4.1-4.7) have a basic direction of extension in the direction of the little finger.

2. Glove according to claim 1, **characterized in that** more than two ribs (3.1-3.6, 4.1-4.7, 5.1-5.7) are provided in the region (3, 4, 5), which ribs form an angle α in the range 0 ≤ α ≤ 25° to one another.

3. Glove according to either of the preceding claims, **characterized in that** a plurality of ribs (3.1-3.6, 4.1-4.7, 5.1-5.7) of the region (3, 4, 5) are arranged parallel to one another.

4. Glove according to any of the preceding claims, **characterized in that** the angle α between two ribs (3.1-3.6, 4.1-4.7, 5.1-5.7) increases along the course of the ribs (3.1-3.6, 4.1-4.7, 5.1-5.7).

5. Glove according to any of the preceding claims, **characterized in that** at least one rib (3.1-3.6, 4.1-4.7, 5.1-5.7) has a triangular cross section.

6. Glove according to any of the preceding claims, **characterized in that** at least one rib (3.1-3.6, 4.1-4.7, 5.1-5.7) tapers in height at its end regions (10, 11).

7. Glove according to any of the preceding claims, **characterized in that** one or more ribs (3.1-3.6, 4.1-4.7, 5.1-5.7) are curved.

8. Glove according to any of the preceding claims, **characterized in that** one region (3) having at least two ribs (3.1-3.6) is arranged in the region of the metacarpal bone associated with the little finger.

9. Glove according to any of the preceding claims, **characterized in that** a plurality of regions (3, 4, 5) having ribs (3.1-3.6, 4.1-4.7, 5.1-5.7) with different curvatures are provided.

10. Glove according to any of the preceding claims, **characterized in that** a plurality of regions (3, 4, 5) having curved ribs (3.1-3.6, 4.1-4.7, 5.1-5.7) are provided, the directions of curvature of the regions (3, 4, 5) being different.

11. Glove according to any of the preceding claims, **characterized in that** one rib (3.6, 4.1, 5.1, 5.7) of one region (3, 4, 5) has a length of ≤ 50% of the length of another rib (3.1-3.5, 4.2-4.7, 5.2-5.6) of the region.

12. Glove according to any of the preceding claims, **characterized in that** the ribs (3.1-3.6, 4.1-4.7, 5.1-5.7) are formed on a glove trim (2), preferably made of a polymer.

## Revendications

1. Gant (1) qui présente sur sa paume au moins une zone (3, 4, 5) comportant au moins deux nervures (3.1-3.6, 4.1-4.7, 5.1-5.7), lesquelles présentent un angle α dans la plage de 0 ≤ α ≤ 25° l'une par rapport à l'autre, **caractérisé en ce que** respectivement une zone (4, 5) est prévue dans la zone de la phalange proximale et de la phalange médiane de l'auriculaire et les nervures (4.1-4.7) présentent une direction d'extension de base en direction du petit doigt.

2. Gant selon la revendication 1, **caractérisé en ce que** plus de deux nervures (3.1-3.6, 4.1-4.7, 5.1-5.7) sont prévues dans la zone (3, 4, 5), lesquelles présentent un angle α dans la plage de 0 ≤ α ≤ 25° les unes par rapport aux autres.

3. Gant selon l'une des revendications précédentes, **caractérisé en ce que** plusieurs nervures (3.1-3.6, 4.1-4.7, 5.1-5.7) de la zone (3, 4, 5) sont disposées parallèlement les unes par rapport aux autres.

4. Gant selon l'une des revendications précédentes, **caractérisé en ce que** l'angle α entre deux nervures (3.1-3.6, 4.1-4.7, 5.1-5.7) augmente le long du tracé des nervures (3.1-3.6, 4.1-4.7, 5.1-5.7).

5. Gant selon l'une des revendications précédentes, **caractérisé en ce qu'**au moins une nervure (3.1-3.6, 4.1-4.7, 5.1-5.7) présente une section transversale triangulaire.

6. Gant selon l'une des revendications précédentes, **caractérisé en ce qu'**au moins une nervure (3.1-3.6, 4.1-4.7, 5.1-5.7) se rétrécit en hauteur au niveau de ses zones d'extrémité (10, 11).

7. Gant selon l'une des revendications précédentes, **caractérisé en ce qu'**une ou plusieurs nervures (3.1-3.6, 4.1-4.7, 5.1-5.7) sont courbées.

8. Gant selon l'une des revendications précédentes, **caractérisé en ce qu'**une zone (3) comportant au moins deux nervures (3.1-3.6) est disposée dans la zone du métacarpien associé à l'auriculaire.

9. Gant selon l'une des revendications précédentes, **caractérisé en ce que** plusieurs zones (3, 4, 5) comportant des nervures (3.1-3.6, 4.1-4.7, 5.1-5.7) avec des courbures différentes sont prévues.

10. Gant selon l'une des revendications précédentes, **caractérisé en ce que** plusieurs zones (3, 4, 5) comportant des nervures (3.1-3.6, 4.1-4.7, 5.1-5.7) courbées sont prévues, les directions de courbure des zones (3, 4, 5) étant différentes.

11. Gant selon l'une des revendications précédentes, **caractérisé en ce qu'**une nervure (3.6, 4.1, 5.1, 5.7) d'une zone (3, 4, 5) présente une longueur ≤ 50 % par rapport à la longueur d'une autre nervure (3.1-3.5, 4.2-4.7, 5.2-5.6) de la zone.

12. Gant selon l'une des revendications précédentes, **caractérisé en ce que** les nervures (3.1-3.6, 4.1-4.7, 5.1-5.7) sont formées sur une garniture de gant (2), de préférence en polymère.
